# EUROPÄISCHE PATENTANMELDUNG

(11) **EP 1 560 476 A1**
(43) Veröffentlichungstag der Anmeldung: **03.08.2005**
(21) Anmeldenummer: 04002212.1
(22) Anmeldetag: 02.02.2004
(51) Int. Cl.: H05K 5/00, F24C 7/08, H02B 15/00

(54) **Bedienblendeneinrichtung für ein elektrisches Haushaltsgrossgerät**

(71) Anmelder: Diehl AKO Stiftung & Co. KG, 88239 Wangen (DE)
(72) Erfinder: Golz, Dirk, 50118 Wroclaw (PL); Siebachmeyer, Fritz, 88099 Neukirch (DE)
(74) Vertreter: Diehl Patentabteilung

(57) **Zusammenfassung**

Es wird eine Bedienblendeneinrichtung (10) für ein elektrisches Haushaltsgroßgerät, wie eine Waschmaschine o.dgl., beschrieben, mit einer Bedienblende (12) und mit einer zugehörigen Steuerungsschaltung (14) mit Bedienungs- und/oder Steuerungs- und/oder Schalt- und/oder Anzeigeelementen, wobei die Bedienblende (12) mit einer einzigen Öffnung (36) für die Steuerungsschaltung (14) ausgebildet ist, und wobei die Steuerungsschaltung (14) als Funktionseinheit mit allen Bedienungs- und/oder Steuerungs- und/oder Schaltund/oder Anzeigeelementen ausgebildet ist und die Frontseite der Steuerungsschaltung (14) an die Frontseite (42) der Bedienblende (12) designmäßig angepaßt ist. Die Steuerungsschaltung (14) ist vorzugsweise als Steuerungsmodul (38) ausgebildet.

## Beschreibung

Die Erfindung betrifft eine Bedienblendeneinrichtung gemäß dem Oberbegriff des Anspruches 1 für ein elektrisches Haushaltsgroßgerät. Bei diesem elektrischen Haushaltsgroßgerät kann es sich um eine Waschmaschine handeln.

Bei bekannten Waschmaschinen weist die Bedienblendeneinrichtung üblicherweise zwei Blendenbereiche, nämlich einen relativ kurzen Blendenbereich für die Waschmittelzugabe und einen im Vergleich hierzu langen Blendenbereich auf, der mit der Programm-, d.h. Steuerungsschaltung kombiniert ist. Die Steuerungsschaltung ist üblicherweise in den Blendenbereich, d.h. in den Bedienungsbereich des Haushaltsgroßgerätes, integriert, wobei zwischen dem der Steuerung zugeordneten steuerungstechnischen Funktionsbereich und dem der Blende zugeordneten Designbereich zu unterscheiden ist. Die Steuerung, d.h. die Steuerungsschaltung, ist - von außen unsichtbar - auf der Rückseite der Bedienblende angeordnet, wobei die Bedienblende diverse Öffnungen für Bedienungs- und/oder Steuerungs- und/oder Schalt- und/oder Anzeigenelemente aufweist. Mit Hilfe der Bedienungs- und/oder Steuerungs- und/oder Schaltelemente, bei denen es sich um Taster, Schalter, Drehgeber o.dgl. handelt, wird die Steuerungsschaltung betätigt. Die Anzeigenelemente dienen beispielsweise zur Anzeige des jeweiligen Programmstatus. Zusätzliche mechanische Funktionselemente wie beispielsweise Stössel, Tastenkappen, Rückstellfedern, Drehknöpfe, Achselemente, Lichtleiter, Filter usw. werden bislang entweder in die Bedienblende integriert oder sind im Zwischenraum zwischen der Bedienblende und der Steuerungsschaltung angeordnet. Das Gesamtsystem, bestehend aus der Steuerungsschaltung, der Bedienblende und den Bedien- und Anzeigeelementen besteht also bislang aus einer Vielzahl Einzelteile, wobei die Steuerungsschaltung - einschließlich ihres gegebenenfalls vorhandenen Gehäuses - nach außen hin kaum oder nicht in Erscheinung tritt. Das gilt beispielsweise auch für die aus der EP 1 128 510 A2 bekannte Bedienblende für ein elektrisches Haushaltsgroßgerät. Diese bekannte Bedienblende weist ein Rahmenteil auf, auf dem vorderseitig eine Dekorblende und rückseitig eine Leiterplatte mit den Bedien-, Steuerungs-, Schalt- und/oder Anzeigenelementen angeordnet ist. Die Bedienelemente ragen durch das Rahmenteil und durch Aussparungen in der vorderseitigen Dekorblende hindurch, so daß es auch bei dieser bekannten Bedienblende erforderlich ist, die Dekorblende mit ihren Aussparungen an die jeweilige Leiterplatte anzupassen.

Bei Bedienblenden bzw. Dekorblenden der oben genannten Art handelt es sich um relativ große Bauteile, die entsprechend kostenintensive Spritzgußeinrichtungen erfordern. Solche kostenintensive Spritzgußeinrichtungen sind folglich nur zur Realisierung großer Einheitsstückzahlen von Bedien- bzw. Dekorblenden geeignet.

Der Erfindung liegt die Aufgabe zugrunde, eine Bedienblendeneinrichtung der eingangs genannten Art zu schaffen, wobei alle Funktionen, nämlich die steuerungstechnischen und die Designfunktionen ohne Mitwirkung der Bedienblende realisierbar sind.

Diese Aufgabe wird erfindungsgemäß durch die Merkmale des Anspruches 1 gelöst. Bevorzugte Aus- bzw. Weiterbildungen der erfindungsgemäßen Bedienblendeneinrichtung sind in den Unteransprüchen gekennzeichnet.

Die erfindungsgemäße Bedienblendeneinrichtung weist den Vorteil einer kompakten Bauweise auf, wobei in besonders vorteilhafter Weise die Steuerungsschaltung neben ihren steuerungstechnischen Funktionen auch Designmerkmale aufweist, die das Gesamtdesign des elektrischen Haushaltsgroßgerätes im Bedienungsbereich wesentlich mitgestalten. Die Bedienblende der erfindungsgemäßen Bedienblendeneinrichtung kann als Standard-Bauteil ausgebildet sein, wobei sich die funktionellen und designbestimmenden Merkmale auf die Steuerungsschaltung konzentrieren. Das ist deshalb sinnvoll, weil üblicherweise Funktion und Design miteinander verknüpft sind und eine gewünschte Variantenbildung nur noch an einer Komponente, nämlich der Steuerungsschaltung, zu erfolgen braucht. Ein weiterer wesentlicher Vorteil besteht darin, daß die Gesamtmontage infolge des Handlings von vergleichsweise wenigen Komponenten, nämlich der Bedienblende und der Steuerungsschaltung mit all ihren Bedienungs- und/oder Steuerungs- und/oder Schalt- und/oder Anzeigelementen, wesentlich vereinfacht ist. Die Reduzierung der Anzahl der Komponenten wirkt sich außerdem auf logistische Bereiche günstig aus.

Erfindungsgemäß ist es bevorzugt, wenn die Steuerungsschaltung als Modul ausgebildet ist, in den alle steuerungstechnisch relevanten Funktionen und alle Bedienungs- und Anzeigeelemente einschließlich ihrer mechanischen und optischen Funktionselemente integriert sind. Auf diese Weise ergibt sich der Vorteil, daß der jeweilige Modul funktionsgeprüft werden kann, ohne daß die mit dem Modul zu kombinierende Bedienblende beim Hersteller des Moduls vorliegt bzw. vorliegen muß.

Wird in den Modul insbesondere auch der Netzschalter integriert, so ergibt sich der Vorteil, daß der Verkabelungsaufwand gegenüber einem üblichen Steuerungskonzept mit separatem Netzschalter wesentlich vereinfacht ist.

Erfindungsgemäß ist die Steuerungsschaltung als komplette Funktionseinheit ausgeführt, wobei alle steuerungstechnisch relevanten Funktionen sowie alle Bedienungs- und Anzeigeelemente einschließlich ihrer mechanischen und optischen Funktionselemente in den Steuerungsmodul integriert sind und das Modulgehäuse bzw. der Modul an seiner Frontseite so ausgestaltet ist, daß die Modul-Frontseite an das Design der Bedienblende angepaßt ist. Der Steuerungs-Modul wird in die Bedienblende des elektrischen Haushaltsgroßgerätes derartig montiert, daß seine an das Blendendesign angepaßte Frontseite im wesentlichen das Design der gesamten Bedienblendeneinrichtung bzw. des elektrischen Haushaltsgerätes bestimmt.

Als zweckmäßig hat es sich erwiesen, wenn die Frontseite des Moduls einen Flächenbereich für Informationen aufweist. Bei diesem Informationsbereich kann es sich um einen Bereich mit Text und/oder mit Symbolen handeln. Bei einer vergleichsweise einfachen Ausbildung des elektrischen Haushaltsgerätes kann es sich hierbei z.B. um einen Aufdruck von Text und/oder von Symbolen, wie einer Bedienungsanleitung o.dgl., handeln. Bei einer höherwertigen Variante kann der Informations-Bereich ein Display für wechselnde Informationen wie beispielsweise den entsprechenden Programmablauf aufweisen.

Weitere Einzelheiten, Merkmale und Vorteile ergeben sich aus der nachfolgenden Beschreibung eines in der Zeichnung schematisch und nicht maßstabgetreu dargestellten Ausführungsbeispieles der erfindungsgemäßen

Bedienblendeneinrichtung im Vergleich mit einer Bedienblendeneinrichtung nach dem Stand der Technik.

Es zeigen:
- Figur 1: eine bekannte Bedienblendeneinrichtung in einer räumlichen Explosionsdarstellung, und
- Figur 2: eine der Bedienblendeneinrichtung gemäß Figur 1 funktionell entsprechenden erfindungsgemäßen Bedienblendeneinrichtung.

Figur 1 zeigt schematisch in einer räumlichen Explosionsdarstellung eine Bedienblendeneinrichtung 10 mit einer Bedienblende 12 und mit einer Steuerungsschaltung 14. Die Bedienblende 12 ist mit Löchern 16, 18 und 20 ausgebildet. Die Löcher 16 sind z.B. für Tastenknöpfe 22 vorgesehen, von welchen in Figur 1 nur einer dargestellt ist. Die Löcher 18 sind beispielsweise für Drehknöpfe 24 vorgesehen. Das Loch 20 ist für ein optisches Anzeigeelement 26 der Steuerungsschaltung 14 vorgesehen.

Die Tastenknöpfe 22 sind mittels Stösselelementen 28 mit der Steuerungsschaltung 14 mechanisch gekoppelt. Die Drehknöpfe 24 sind mit der Steuerungsschaltung 14 mittels Achselementen 30 wirkverbunden.

Das optische Anzeigeelement 26 der Steuerungsschaltung 14 ist mit einem Lichtleiter bzw. Filter 32 kombiniert.

Die Bedienblende 12 weist einen Informations-Bereich 34 auf, der beispielsweise mit einem Text wie der Bedienungsanleitung und/oder mit Symbolen bedruckt ist.

Wie aus Figur 1 ohne weiteres deutlich wird, ist bei einer solchen bekannten Bedienblendeneinrichtung 10 das gesamte System, bestehend aus der Steuerschaltung 14, der Bedienblende 12 und den Bedien- und Anzeigenelementen 22, 24, 26, vielteilig, wobei die Steuerungsschaltung 14 nach außen hin kaum oder nicht in Erscheinung tritt. Die Steuerungsschaltung 14 trägt zum Gesamtdesign des jeweiligen elektrischen Haushaltsgroßgerätes im Bedienbereich folglich nicht bei.

Anders liegen die Verhältnisse bei der erfindungsgemäßen Bedienblendeneinrichtung 10 gemäß Figur 2 für ein elektrisches Haushaltsgroßgerät wie beispielsweise eine Waschmaschine. Diese Bedienblendeneinrichtung 10 weist eine Bedienblende 12 mit einer Öffnung 36 für die Steuerungsschaltung 14 auf, die als Steuerungsmodul 38 ausgebildet ist. Der Steuerungsmodul 38 bildet eine Funktionseinheit mit allen Bedienungs- und/oder Steuerungs- und/oder Schalt- und/oder Anzeigenelementen. Das heißt, in den Steuerungsmodul 38 sind die Tastenknöpfe 22, die Drehknöpfe 24 und das optische Anzeigeelement 26 mit dem Filter 32 integriert. In den Steuerungsmodul 38 ist vorzugsweise auch ein (nicht gezeichneter) Netzschalter integriert.

Der Steuerungsmodul 38 weist eine Frontseite 40 auf, die an die Frontseite 42 der Bedienblende 12 designmäßig angepaßt ist.

Bei der erfindungsgemäßen Ausbildung der Bedienblendeneinrichtung 10 ist nicht die Frontseite 42 der Bedienblende 12 sondern die Frontseite 40 des Steuerungsmodul 38 mit einem Informations-Bereich 34 ausgebildet. Der Steuerungsmodul 14 gemäß Figur 2 bildet folglich eine von der Bedienblende 12 unabhängig funktionsprüfbare Einheit.

Bei der erfindungsgemäßen Bedienblendeneinrichtung 10 sind alle Bedien- und Anzeigeelemente einschließlich zugehöriger mechanischer Funktionselemente in den Steuerungsmodul 38 integriert, so daß der Steuerungsmodul 38 eine sogenannte "stand alone"- (in sich komplette) Funktionseinheit darstellt. Auch der Netz- d.h. Betriebsschalter kann in diese Funktionseinheit integriert sein. Die Funktionseinheit, d.h. der Steuerungsmodul 38 ist an seiner Frontseite 40 derartig ausgestaltet, daß diese an das Design der Frontseite 42 der Bedienblende 12 angepaßt ist. Die Frontseite 40 kann beispielsweise lackiert oder bedruckt sein, so daß der Steuerungsmodul 38 Designfunktionen übernehmen kann. Die Bedienblende 12 der erfindungsgemäßen Bedienblendeneinrichtung 10 weist anstelle einer Vielzahl von Öffnungen nur eine einzige relativ große Öffnung 36 auf, in welcher der Steuerungsmodul 38 mit seinen vielfachen Funktionen montiert wird. Diese einzige relativ große Blendenöffnung 36 ist in ihrer Ausgestaltung an die Frontseite 40 des Steuerungsmoduls 38 angepaßt.

### Bezugsziffernliste:

- 10: Bedienblendeneinrichtung
- 12: Bedienblende (von 10)
- 14: Steuerungsschaltung (von 10)
- 16: Löcher (in 12 für 22)
- 18: Löcher (in 12 für 24)
- 20: Loch (in 12 für 26)
- 22: Tastenknopf (für 14)
- 24: Drehknopf (für 14)
- 26: optisches Anzeigeelement (von 14)
- 28: Stösselelement (für 22)
- 30: Achselement (für 24)
- 32: Lichtleiter bzw. Filter (für 26)
- 34: Informations-Bereich (von 10)
- 36: Öffnung (in 12 für 14)
- 38: Steuerungsmodul (von 14)
- 40: Frontseite (von 38)
- 42: Frontseite (von 12)

## Patentansprüche

1. Bedienblendeneinrichtung für ein elektrisches Haushaltsgroßgerät, mit einer Bedienblende (12) und mit einer zugehörigen Steuerungsschaltung (14) mit Bedienungs- und/oder Steuerungs- und/oder Schalt- und/oder Anzeigeelementen,
**dadurch gekennzeichnet,**
**daß** die Bedienblende (12) mit einer einzigen Öffnung (36) für die Steuerungsschaltung (14) ausgebildet ist, und daß die Steuerungsschaltung (14) als Funktionseinheit mit allen Bedienungs- und/oder Steuerungs- und/oder Schalt- und/oder Anzeigeelementen ausgebildet ist, und die Frontseite (40) der Steuerungs-Schaltung (14) an die Frontseite (42) der Bedienblende (12) designmäßig angepaßt ist.

2. Bedienblendeneinrichtung nach Anspruch 1,
**dadurch gekennzeichnet,**
**daß** die Steuerungsschaltung (14) als Modul (38) ausgebildet ist, in den alle steuerungstechnisch relevanten Funktionen und alle Bedienungs- und Anzeigeelemente einschließlich ihrer mechanischen und optischen Funktionselemente integriert sind.

3. Bedienblendeneinrichtung nach Anspruch 2,
**dadurch gekennzeichnet,**
**daß** in den Steuerungsmodul (38) ein Netzschalter integriert ist.

4. Bedienblendeneinrichtung nach Anspruch 2,
**dadurch gekennzeichnet,**
**daß** die Frontseite (40) des Steuerungsmoduls (38) an die Frontseite (42) der Bedienblende (12) designmäßig angepaßt ist.

5. Bedienblendeneinrichtung nach Anspruch 2,
**dadurch gekennzeichnet,**
**daß** die Frontseite (40) des Steuerungsmoduls (38) einen Bereich (34) für Informationen aufweist.

6. Bedienblendeneinrichtung nach Anspruch 5,
**dadurch gekennzeichnet,**
**daß** der Informations-Bereich (34) mit Text und/oder mit Symbolen versehen ist.

7. Bedienblendeneinrichtung nach Anspruch 5,
**dadurch gekennzeichnet,**
**daß** der Informations-Bereich (34) ein Display für wechselnde Informationen aufweist.
